# EUROPÄISCHE PATENTSCHRIFT

(11) **EP 2 941 991 B1**
(45) Veröffentlichungstag und Bekanntmachung des Hinweises auf die Patenterteilung: **24.05.2017**
(21) Anmeldenummer: 15166364.8
(22) Anmeldetag: 05.05.2015
(51) Int. Cl.: A47L 5/30, A47L 9/04, A47L 9/22, A47L 9/28

(54) **BODENPFLEGEGERÄT**
FLOOR CLEANING DEVICE
APPAREIL D'ENTRETIEN DU SOL

(30) Priorität: 05.05.2014 DE 102014006982; 07.07.2014 DE 102014008458
(43) Veröffentlichungstag der Anmeldung: 11.11.2015
(73) Patentinhaber: Stein & Co. GmbH, 42553 Velbert (DE)
(72) Erfinder: Stein, Thomas, 42553 Velbert (DE)
(74) Vertreter: Marschall, Stefan

(56) Entgegenhaltungen:
- WO-A1-00/59360
- WO-A1-94/17716
- US-A- 4 146 283

## Beschreibung

Die Erfindung bezieht sich auf ein Bodenpflegegerät als Bürststaubsauger mit einem dem Boden zugewandten Bürstvorsatz zur Aufnahme einer angetriebenen Bürstwalze, wobei der Bürstvorsatz über ein verschwenkbares Verbindungselement als Anschlussstutzen für ein aufsetzbares Filtergehäuse mit einer Handhabe als Handgriff über korrespondierende Anschlüsse verbindbar ist, und wobei der Bürstvorsatz mindestens einen elektrischen Motor für ein Sauggebläse sowie zum Antrieb der Bürstwalze aufnimmt.

Bei bekannten Geräten dieser Art ist eine elektrische Netzanschlussleitung zum Verbinden mit einer Stromversorgung fest mit dem aufsetzbaren Filtergehäuse verbunden und auch der Schalter für die Inbetriebnahme im Bereich einer Handhabe des Filtergehäuses zur Handbedienung angeordnet. Hierdurch ist es erforderlich, an entsprechenden Schnittstellen elektrische Übergänge anzuordnen, um den im Bürstvorsatz angeordneten elektrischen Antrieb zu steuern. Diese Anordnungen haben den Mangel, dass bei unsachgemäßer Handhabung Fehler auftreten und auch für elektrische Reparaturen das gesamte Gerät zur Verfügung stehen muss. Druckschriftlicher Stand der Technik ist in der US 2013 0 160 231 A1, der US 5 584 095 A, der DE 32 20 644 A1, der US 4 670 937 A, der JP 2002 165 735 A, der WO 00/59360 A1 (offenbart den Oberbegriff des Anspruchs 1), der WO 94/17716 A1 und in der US 4 146 283 A gezeigt.

Ferner ist ein Austausch der Netzanschlussleitung bei auftretenden Defekten bzw. der Einsatz oder Austausch unterschiedlicher Längen von Netzanschlussleitungen nur vom Fachmann durchführbar.

Die Aufgabe der Erfindung ist es, durch eine Ausgestaltung ein gattungsgemäßes Bodenpflegegerät zu verbessern und eine einfache Anordnung zu schaffen, die ein aufsetzbares Filtergehäuse ohne integrierte elektrische Elemente ermöglicht und einen flexiblen, werkzeuglosen Austausch von Netzanschlussleitungen zur Handhabung durch Laien zu gewährleisten.

Die Lösung dieser Aufgabe erfolgt erfindungsgemäß dadurch, dass das verschwenkbare Verbindungselement des Bürstvorsatzes eine äußere bzw. von außen zugängliche Aufnahme für einen Gerätestecker zur lösbaren, elektrischen Verbindung mit einer Gerätekupplung einer Netzanschlussleitung zum Verbinden mit einer Stromversorgung aufweist und der Bürstvorsatz mit dem integrierten Motor und einem Schalter zur Betriebssteuerung eine funktionsfähige elektrische Einheit bildet.

Der Vorteil dieser Ausbildung besteht darin, dass die elektrischen Aggregate einschließlich eines elektrischen Anschlusses nur im Bürstvorsatz angeordnet sind und somit das Filtergehäuse als getrennte mechanische Einheit ausgebildet ist.

Weiterhin ist vorgesehen, dass der Gerätestecker als Geräteeinbaustecker ausgeführt und mit dem verschwenkbaren Verbindungselement formschlüssig verbunden ist.

Ferner wird vorgeschlagen, dass der Geräteeinbaustecker und die Gerätekupplung als Kaltgeräteverbindung ausgebildet sind.

Eine vorteilhafte Anordnung besteht darin, dass dem Gerätestecker am schwenkbaren Verbindungselement eine Führungshülse zugeordnet ist.

Zur Verbesserung der Arbeitsweise mit dem Bürststaubsauger ist vorgesehen, dass das Filtergehäuse eine zum oberen Bereich des Filtergehäuses geführte äußere bzw. von außen zugängliche Aufnahmefuge für die mit der Gerätekupplung verbundene Netzanschlussleitung aufweist, wobei die Netzanschlussleitung lösbar in der Aufnahmefuge festsetzbar ist.

Hierbei ist vorgesehen, dass die Aufnahmefuge für die Netzanschlussleitung am Filtergehäuse hinter einer lösbaren Saughandhabe für Nebensaugarbeiten, wie ein Schlauch, ein Saugrohr oder eine Schlauch-Rohr-Kombination, geführt ist.

Ferner wird vorgeschlagen, dass der Handgriff als Handhabe des Filtergehäuses eine Aufnahme für die Netzanschlussleitung mit einer Zugentlastung aufweist. Dabei ist vorgesehen, dass die Zugentlastung der Netzanschlussleitung über eine Federtaste lösbar ausgeführt ist.

Zur Sicherung der Verbindung zwischen Gerätestecker und Gerätekupplung wird vorgeschlagen, dass die mit der Netzanschlussleitung verbundene elektrische Gerätekupplung nach Verbindung in eine Nische des Filtergehäuses eingebettet ist, wobei über eine zugeordnete Kante die Löserichtung der Gerätekupplung blockierbar ist.

In der Zeichnung ist Ausführungsbeispiel der Erfindung schematisch dargestellt. Es zeigen:
- Fig. 1: einen Bürststaubsauger mit einem Bürstvorsatz und einem aufgesetzten Filtergehäuse;
- Fig. 2: einen Bürstvorsatz mit einem verschwenkbaren Verbindungselement;
- Fig. 3: eine Darstellung entsprechend Fig. 1 ohne lösbare Saughandhabe mit eingesetzter Netzanschlussleitung in einer Aufnahmefuge des Filtergehäuses;
- Fig. 4: eine vergrößerte Darstellung des Filtergehäuses mit Aufnahmefuge und einsetzbarer Netzanschlussleitung mit Gerätekupplung und zugeordnetem Verbindungselement mit Gerätestecker;
- Fig. 5: eine Prinzipdarstellung der verbundenen Gerätekupplung und Gerätestecker und
- Fig. 6: eine Handhabe des Filtergehäuses mit einer Zugentlastung der Netzanschlussleitung.

Der dargestellte Bürststaubsauger besteht aus einem Bürstvorsatz 1 und einem aufsetzbaren Filtergehäuse 2 mit einem Handgriff als Handhabe 3 und einer lösbaren Saughandhabe 4 für Nebensaugarbeiten als Schlauch-Rohr-Kombination. Im Bürstvorsatz 1 ist ein elektrischer Motor für ein Sauggebläse und zum Antrieb einer Bürstwalze aufgenommen, die nicht näher dargestellt sind. Die Verbindung zwischen Bürstvorsatz 1 und Filtergehäuse 2 erfolgt über ein verschwenkbares Verbindungselement 6 mit Luftführungskanälen 18 als Anschlussstutzen. Zusätzlich ist ein Schalter 5 zum Ein- und Ausschalten des Bürststaubsaugers an der Flanke des Bürstvorsatzes 1 zur Betriebssteuerung angeordnet.

Zum elektrischen Anschluss besitzt das verschwenkbare Verbindungselement 6 eine äußere bzw. von außen zugängliche Aufnahme für einen Gerätestecker 7, der über interne Leitungen mit dem Motor und dem Schalter 5 im Bürstvorsatz 1 verschaltet ist. Auf den Gerätestecker 7 ist eine mit einer Netzanschlussleitung 8 verbundene Gerätekupplung 9 zur elektrischen Stromversorgung aufsteckbar. Beispielhaft ist in Figur 3 am freien Ende der Netzanschlussleitung 8 ein Stecker 19 zum Einstecken in eine Wandsteckdose zum Verbinden mit einem Stromnetz gezeigt. Dabei ist der Gerätekupplung 9 eine Führungshülse 17 am verschwenkbaren Verbindungselement 6 zugeordnet. Die Netzanschlussleitung 8 ist dabei über eine in dem oberen Bereich des aufgesetzten Filtergehäuses 2 außen gebildete Aufnahmefuge 10 eingelegt und über Halteelemente 11 lösbar befestigt. Die Netzanschlussleitung 8 ist dabei bis zum Handgriff 3 als Handhabe geführt und in einer Aufnahme 12 zur Bildung einer Zugentlastung festgelegt. Die Zugentlastung ist über eine zugeordnete Federtaste 13 lösbar ausgeführt.

Die mit dem Gerätestecker 7 verbundene Gerätekupplung 9 ist in eine zugeordnete Nische 14 im Filtergehäuse 2 einsetzbar, wobei über eine Kante 15 die Gerätekupplung 9 in Löserichtung fixierbar ist.

In diesem Ausführungsbeispiel befindet sich die äußere bzw. von außen zugängliche Aufnahmefuge 10 für die Netzanschlussleitung 8 in einer Aufnahme 16 des Filtergehäuses 2 für eine lösbare Saughandhabe 4 als Schlauch-Rohr-Kombination zur Durchführung von Nebensaugarbeiten, so dass die Netzanschlussleitung 8 hinter der Saughandhabe 4 im eingesetzten Zustand geführt ist.

Durch diese Ausbildung ist der Bürstvorsatz 1 elektrisch funktionsfähig ausgestattet und das Filtergehäuse 2 ist für eine lösbare, mechanische Aufnahme der Netzanschlussleitung 8 ausgebildet.

Bei einem Staubsauger ist vorgesehen, dass ein Bürstvorsatz über ein verschwenkbares Verbindungselement als Anschlussstutzen für ein aufsetzbares Filtergehäuse mit einer Handhabe als Handgriff verbindbar ist. Hierbei besitzt der Bürstvorsatz einen elektrischen Motor für ein Sauggebläse sowie zum Antrieb einer Bürstwalze. Das verschwenkbare Verbindungselement des Bürstvorsatzes weist einen äußeren Gerätestecker für eine elektrische Verbindung mit einer Gerätekupplung einer Netzanschlussleitung zum Verbinden mit einem Stromnetz, bspw. zum Verbinden mit einer Wandsteckdose und dergleichen auf. Hierdurch bildet der Bürstvorsatz mit dem integrierten Motor und einem Schalter zur Betriebssteuerung eine funktionsfähige, elektrische Einheit.

## Patentansprüche

1. Bodenpflegegerät als Bürststaubsauger, mit einem dem Boden zugewandten Bürstvorsatz (1) zur Aufnahme einer angetriebenen Bürstwalze, wobei der Bürstvorsatz (1) über ein verschwenkbares Verbindungselement (6) als Anschlussstutzen für ein aufsetzbares Filtergehäuse (2) mit einer Handhabe (3) als Handgriff über korrespondierende Anschlüsse verbindbar ist, und wobei der Bürstvorsatz (1) mindestens einen elektrischen Motor für ein Sauggebläse sowie zum Antrieb der Bürstwalze aufnimmt, **dadurch gekennzeichnet, dass** das verschwenkbare Verbindungselement (6) des Bürstvorsatzes (1) eine äußere Aufnahme für einen Gerätestecker (7) zur lösbaren, elektrischen Verbindung mit einer Gerätekupplung (9) einer Netzanschlussleitung (8) aufweist und der Bürstvorsatz (1) mit dem integrierten Motor und einem Schalter (5) zur Betriebssteuerung eine funktionsfähige elektrische Einheit bildet.

2. Bodenpflegegerät nach Anspruch 1, **dadurch gekennzeichnet dass** der Gerätesstecker (7) als Geräteeinbaustecker ausgeführt und mit dem verschwenkbaren Verbindungselement (6) formschlüssig verbunden ist.

3. Bodenpflegegerät nach Anspruch 1 oder 2, **dadurch gekennzeichnet, dass** der Geräteeinbaustecker (7) und die Gerätekupplung (9) als Kaltgeräteverbindung ausgebildet sind.

4. Bodenpflegegerät nach einem der Ansprüche 1 bis 3, **dadurch gekennzeichnet, dass** dem Gerätestecker (7) am schwenkbaren Verbindungselement (6) eine Führungshülse (17) zugeordnet ist.

5. Bodenpflegegerät nach einem der Ansprüche 1 bis 4, **dadurch gekennzeichnet, dass** das Filtergehäuse (2) eine zum oberen Bereich des Filtergehäuses geführte äußere Aufnahmefuge (10) für die mit der Gerätekupplung (9) verbundene Netzanschlussleitung (8) aufweist, wobei die Netzanschlussleitung (8) lösbar in der Aufnahmefuge (10) festsetzbar ist.

6. Bodenpflegegerät nach Anspruch 5, dass die Aufnahmefuge (10) für die Netzanschlussleitung (8) am Filtergehäuse hinter einer lösbaren Saughandhabe (4) für Nebensaugarbeiten, wie ein Schlauch, ein Saugrohr oder eine Schlauch-Rohr-Kombination, geführt ist.

7. Bodenpflegegerät nach einem der Ansprüche 1 bis 6, **dadurch gekennzeichnet, dass** die mit der Netzanschlussleitung (8) verbundene elektrische Gerätekupplung nach Verbindung in eine Nische (14) des Filtergehäuses (2) eingreift, wobei über eine zugeordnete Kante (15) die Löserichtung der Gerätekupplung (9) blockierbar ist.

8. Bodenpflegegerät nach einem der Ansprüche 1 bis 7, **dadurch gekennzeichnet, dass** der Handgriff (3) als Handhabe des Filtergehäuses (2) eine Aufnahme (12) für die Netzanschlussleitung (8) mit einer Zugentlastung aufweist.

9. Bodenpflegegerät nach Anspruch 8, **dadurch gekennzeichnet, dass** die Zugentlastung der Netzanschlussleitung (8) über eine Federtaste (13) lösbar ausgeführt ist.

## Claims

1. A floor care appliance in the form of a brush vacuum cleaner having a brush set (1) facing the floor for receiving a driven brush roller, wherein the brush set (1) can be connected via a pivotable connecting element (6) in the form of a connecting piece for a filter housing (2) which can be placed thereon to a handle (3) in the form of a hand grip via corresponding connections and wherein the brush set (1) comprises at least one electric motor for a suction fan and for the drive of the brush roller, **characterized in that** the pivotable connecting element (6) of the brush set (1) has an external receptacle for an appliance plug (7) for the detachable electrical connection to an appliance coupling (9) of a mains connecting lead (8) and the brush set (1) with the integrated motor and a switch (5) for operating control forms a functional electrical unit.

2. The floor care appliance according to claim 1, **characterized in that** the appliance plug (7) is designed as an appliance installation plug and is connected positively to the pivotable connecting element (6).

3. The floor care appliance according to claim 1 or 2, **characterized in that** the appliance installation plug (7) and the appliance coupling (9) are configured as an IEC connection.

4. The floor care appliance according to any one of claims 1 to 3, **characterized in that** a guide sleeve (17) is assigned to the appliance plug (7) on the pivotable connecting element (6).

5. The floor care appliance according to any one of claims 1 to 4, **characterized in that** the filter housing (2) has an external receiving gap (10) guided towards the upper region of the filter housing for the mains connecting lead (8) connected to the appliance coupling (9), wherein the mains connecting lead (8) can be fixed detachably in the receiving gap (10).

6. The floor care appliance according to claim 5, **characterized in that** the receiving gap (10) for the mains connecting lead (8) is guided on the filter housing behind a detachable suction handle (4) for auxiliary suction work such as a hose, a suction pipe or a hose-pipe combination.

7. The floor care appliance according to any one of claims 1 to 6, **characterized in that** after connection the electrical appliance coupling connected to the mains connecting lead (8) engages in a niche (14) of the filter housing (2), wherein the release direction of the appliance coupling (9) can be blocked via an associated edge (15).

8. The floor care appliance according to any one of claims 1 to 7, **characterized in that** the handle (3) in the form of the handle of the filter housing (2) has a receptacle (12) for the mains connecting lead (8) with a strain relief.

9. The floor care appliance according to claim 8, **characterized in that** the strain relief of the mains connecting lead (8) is designed to be releasable via a spring button (13).

## Revendications

1. Appareil d'entretien du sol sous la forme d'un aspirateur à brosse, avec un élément avant à brosse (1) tourné vers le sol pour loger une brosse cylindrique (5) entraînée, l'élément avant à brosse (1) pouvant être relié par le biais d'un élément de liaison pivotable (6) en tant qu'embout de raccord pour un boîtier de filtre (2) démontable à une manette (3) sous la forme de poignée par des raccords correspondants et l'élément avant à brosse (1) logeant au moins un moteur électrique pour un ventilateur aspirant ainsi que pour l'entraînement de la brosse cylindrique, **caractérisé en ce que** l'élément de liaison pivotable (6) de l'élément avant à brosse (1) comporte un logement extérieur pour un connecteur d'appareil (7) pour la liaison amovible, électrique avec un accouplement d'appareil (9) d'un câble d'alimentation secteur (8) et l'élément avant à brosse (1) forme avec le moteur intégré et un interrupteur (5) pour la commande de fonctionnement, une unité électrique capable de fonctionner.

2. Appareil d'entretien du sol selon la revendication 1, **caractérisé en ce que** le connecteur d'appareil (7) est exécuté comme connecteur encastré d'appareil et est relié par conformité de forme à l'élément de liaison pivotable (6).

3. Appareil d'entretien du sol selon la revendication 1 ou 2 **caractérisé en ce que** le connecteur encastré d'appareil (7) et l'accouplement d'appareil (9) sont constitués comme liaison d'appareil à froid.

4. Appareil d'entretien du sol selon l'une quelconque des revendications 1 à 3, **caractérisé en ce qu'**un manchon de guidage (17) est attribué au connecteur d'appareil (7) sur l'élément de liaison pivotable (6).

5. Appareil d'entretien du sol selon l'une quelconque des revendication 1 à 4, **caractérisé en ce que** le boîtier de filtre (2) comporte un joint de logement (10) extérieur allant vers la zone supérieure du boîtier de filtre pour le câble d'alimentation secteur (8) relié à l'accouplement d'appareil (9), le câble d'alimentation secteur (8) pouvant être fixé de façon amovible dans le joint de logement (10).

6. Appareil d'entretien du sol selon la revendication 5, **caractérisé en ce que** le joint de logement (10) pour le câble d'alimentation secteur (8) passe sur le boîtier de filtre derrière une manette d'aspiration (4) amovible pour les opérations d'aspiration secondaires, comme un flexible, un tuyau d'aspiration ou une combinaison flexible-tuyau.

7. Appareil d'entretien du sol selon l'une quelconque des revendications 1 à 6, **caractérisé en ce que** l'accouplement d'appareil électrique relié au câble d'alimentation secteur (8) rentre après liaison dans une niche (14) du boîtier de filtre (2), le sens de détachement de l'accouplement d'appareil (9) pouvant être bloqué par un bord attribué (15).

8. Appareil d'entretien du sol selon l'une quelconque des revendications 1 à 7, **caractérisé en ce que** la poignée (3) en tant que manette du boîtier de filtre (2) comporte un logement (12) pour le câble d'alimentation secteur (8) avec un soulagement de traction.

9. Appareil d'entretien du sol selon la revendication 8, **caractérisé en ce que** le soulagement de traction du câble d'alimentation secteur (8) est exécuté de manière amovible par le biais d'une touche à ressort (13).
